# EUROPÄISCHE PATENTSCHRIFT

(11) **EP 0 763 642 B1**
(45) Veröffentlichungstag und Bekanntmachung des Hinweises auf die Patenterteilung: **23.11.2005**
(21) Anmeldenummer: 96114589.3
(22) Anmeldetag: 12.09.1996
(51) Int. Cl.: E05D 5/02, E05D 7/12

(54) **Scharnier für Glastüren**
Hinge for glass doors
Charnière pour portes vitrées

(30) Priorität: 15.09.1995 AT 153395
(43) Veröffentlichungstag der Anmeldung: 19.03.1997
(73) Patentinhaber: Julius Blum GmbH, 6973 Höchst (AT)
(72) Erfinder: Lenz, Günter, 6973 Höchst (AT)
(74) Vertreter: Torggler, Paul Norbert

(56) Entgegenhaltungen:
- EP-A- 0 400 291
- DE-A- 2 634 558
- DE-A- 3 939 080

## Beschreibung

Die Erfindung bezieht sich auf ein Scharnier mit einer an einer Möbelseitenwand befestigbaren Grundplatte und einem auf der Grundplatte verankerten, verstellbar gehaltenen Scharnierarm, wobei der Scharnierarm über ein Zwischenstück mittelbar an der Grundplatte gehalten ist, indem das Zwischenstück an einer ersten Lagerstelle in die Grundplatte einhängbar und an einer zweiten Lagerstelle durch eine federnde Rastverbindung gehalten ist, und der Scharnierarm über mindestens zwei Gelenkhebel mit einer türseitigen Verankerungseinrichtung verbunden ist.

Aus der DE 3939080 A1 ist ein Scharnier bekannt welches die Merkmale des Oberbegriffs des Anspruchs 1 aufweist, bei dem der Scharnierarm mittels eines Zwischenstückes in einer Grundplatte verankerbar ist. Der Scharnierarm ist mittels zweier Schrauben am Zwischenstück gehalten und das Zwischenstück ist an seinem der Scharnierachse zugewendeten Ende in die Grundplatte einhängbar und weist an seinem rückwärtigen Ende einen federbeaufschlagten Kipphebel auf mit dem es an der Grundplatte gehalten ist. Die Grundplatte ist an einer Möbelseitenwand befestigt. Die Schrift sagt nichts über die türseitigen Anschlagteile aus.

Aufgabe der Erfindung ist es, ein Scharnier der eingangs erwähnten Art dahingehend zu verbessern, daß zur Montage keine besondere Bearbeitung der Glastüre notwendig ist und daß das Verankern der Glastüre am Möbelkorpus ohne Werkzeug rasch durchgeführt werden kann.

Die erfindungsgemäße Aufgabe wird dadurch gelöst, daß die türseitige Verankerungseinrichtung eine an der Glastüre befestigbare Halteplatte umfaßt, in die ein an den Gelenkhebeln angelenkter Kupplungsteil einhängbar ist, auf dem ein federbeaufschlagter Kipphebel lagert, der in Montagelage hinter einem hakenartigen Vorsprung der Halteplatte einrastet.

Vorzugsweise ist die Halteplatte mit der Glastüre verklebbar.

Bei dem erfindungsgemäßen Scharnier wird die Halteplatte vorzugsweise bereits vom Hersteller der Glastür mit der Glastüre verklebt und die Glastüre wird mit angeklebten Halteplatten an den Möbelhersteller geliefert. Beim Zusammenbau des Möbels erfolgt die Montage der Glastüre lediglich durch Aufdrücken des Kupplungsteiles auf die Halteplatte.

Eine besonders gute Verankerung des Kupplungsteiles an der Halteplatte wird dadurch erreicht, daß die Halteplatte mit einem weiteren hakenartigen Vorsprung versehen ist, bei dem der Kupplungsteil einhängbar ist, und daß die beiden Vorsprünge in einander entgegengesetzte Richtungen weisen und daß der Kupplungsteil über zwei Gelenkachsen an zwei Gelenkhebeln angelenkt ist, daß eine der Gelenkachsen bei einem der hakenartigen Vorsprünge der Halteplatte einhängbar ist und daß die zweite Gelenkachse an einem Anschlag der Halteplatte anliegt, der zwischen den beiden Vorsprüngen an der Halteplatte angeordnet ist.

Nachfolgend wird ein Ausführungsbeispiel der Erfindung anhand der Figuren der beiliegenden Zeichnungen eingehend beschrieben.

Die Fig. 1 zeigt ein Schaubild eines erfindungsgemäßen Scharnieres in der Offenstellung sowie Teile des Möbelkorpusses und der Glastüre; die Fig. 2 zeigt eine Seitenansicht des erfindungsgemäßen Scharnieres in der Offenstellung; die Fig. 3 zeigt eine Seitenansicht des erfindungsgemäßen Scharnieres in der Schließstellung; die Fig. 4 zeigt eine Seitenansicht des Scharnieres in der Schließstellung in vergrößertem Maßstab; die Fig. 5 zeigt einen Längsschnitt durch die Halteplatte, den Kupplungsteil und zwei Gelenkhebel; die Fig. 6 zeigt schaubildlich und auseinandergezogen zwei Gelenkhebel, den Kupplungsteil, den Kipphebel und die Halteplatte; die Fig. 7 zeigt eine gleiche Ansicht wie die Fig. 6 von rechts gesehen; die Fig. 8 zeigt eine Seitenansicht der Gelenkhebel und der Halteplatte; die Fig. 9 zeigt eine Schrägansicht des Scharnierarmes und zwei Gelenkhebel von links gesehen und die Fig. 10 zeigt eine Schrägansicht des Scharnierarmes und der beiden Gelenkhebel von rechts gesehen.

Wie aus den Figuren der Zeichnung ersichtlich, sind die wesentlichen Teile des Scharnieres an der Möbelseitenwand 1 der Scharnierarm 4, die Grundplatte 5 und das Zwischenstück 2 mit dem Kipphebel 22. An der Glastüre 3 sind es die Halteplatte 10 und der Kupplungsteil 15. Diese beiden Gruppen sind durch Gelenkhebel 8, 9, 11, 12 miteinander gelenkig verbunden. Die Gelenkhebel 8, 9, 11, 12 ermöglichen einen Öffnungswinkel für die Glastüre 3 von mehr als 90°.

Der Scharnierarm 4 ist am Zwischenstück 2 mittels einer Fugenverstellschraube 7 befestigt, die in einem Muttergewinde im Scharnierarm 4 lagert und mittels einer Klemmschraube 6, die auch der Tiefenverstellung dient. Die Klemmschraube 6 ragt durch einen Längsschlitz 26 im Scharnierarm 4 und ebenso ist die Fugenverstellschraube 7 mit ihrem Kopf 7' in einen Längsschlitz 27 im Zwischenstück 2 gehalten. Durch Lösen der Klemmschraube 6 kann der Scharnierarm 4 über die Länge des Schlitzes 26 verschoben und somit in der Tiefe des Möbels verstellt werden. Die Verstellung in der Richtung der Möbeltürfuge erfolgt auf herkömmliche Art und Weise durch Verdrehen der Fugenverstellschraube 7.

Das Zwischenstück 2 ist mit U-Profil ausgeführt. Die Grundplatte 5 ist zwischen die Schenkel des Zwischenstückes 2 eingeschoben. Sie weist seitliche Flansche 5' auf, mittels denen sie an die Möbelseitenwand 1 angeschraubt ist.

Vorne ist das Zwischenstück 2 mit einem durchgehenden Stift 23 versehen, der als Haltevorsprung des Zwischenstückes 2 dient. Die Grundplatte 5 weist vorne eine Kerbe auf, in die der Stift 23 einhängbar ist, so daß er an der Grundplatte 5 gehalten ist.

Am hinteren Ende ist die Grundplatte 5 ebenso mit einer Kerbe 28 versehen.

Am hinteren Ende des Zwischenstückes 2 lagert ein Kipphebel 22. Am Kipphebel 22 ist ein Haken 29 ausgebildet.

Der Kipphebel 22 wird von einer Feder beaufschlagt, damit er, wenn das Zwischenstück 2 auf die Grundplatte 5 aufgesetzt ist, selbsttätig in die Kerbe 28 einschnappt. Bei der Montage wird der Scharnierarm 4 mit der Achse 23 des Zwischenstückes 2 in die Grundplatte 5 eingehängt. Dabei befindet sich der Scharnierarm 4 in einem Winkel zur Grundplatte 5. Anschließend wird der Scharnierarm 4 im Gegenuhrzeigersinn gedreht (bezogen auf die Fig. 4).

Wird der Scharnierarm 4 mit dem Zwischenstück 2 auf die Grundplatte 5 gedrückt, rastet der Haken 29 in der Kerbe 28 ein und der Scharnierarm 4 ist auf der Grundplatte 5 verankert.

Am Scharnierarm 4 lagern zwei Gelenkhebel 8, 9 mittels Achsen 24, 25. Der Gelenkhebel 9 ist mittels einer Achse 18 mit einem weiteren Gelenkhebel 11 verbunden und der Gelenkhebel 8 mittels einer Achse 19 mit einem Gelenkhebel 12. Die Gelenkhebel 11, 12 wiederum sind über Achsen 16, 20 mit einem Kupplungsteil 15 verbunden. Die Gelenkhebel 8, 11 sind über die Achse 17 miteinander verbunden, so daß die Bewegung der Gelenkhebel 8, 9, 11, 12 beim Öffnen und Schließen der Glastüre 3 gesteuert ist.

An der Glastüre 3 ist die Halteplatte 10 mittels Klebung befestigt. Vorteilhaft wird ein UV-Kleber oder ein Infrarotkleber angewendet, es können jedoch auch herkömmliche ZweiKomponenten-Kleber zum Einsatz kommen. Die Halteplatte 10 ist im Querschnitt mit U-Profil mit einem Mittelsteg und zwei Seitenstegen 10' ausgeführt. Die Klebefläche erstreckt sich über den gesamten Bereich des Mittelsteges, der an der Glastüre 3 anliegt. Die Verklebung der Halteplatte 10 mit der Glastüre 3 hat den Vorteil, daß die Glastüre 3 nicht bearbeitet werden muß, d.h. es müssen keine Löcher in die Glastüre 3 gebohrt werden oder Ausschnitte ausgeschnitten werden, die das Einsetzen eines Scharniergehäuses ermöglichen.

Die Halteplatte 10 weist einen hakenartigen Vorsprung 30 und einen hakenartigen Vorsprung 31 auf. Die Vorsprünge 30, 31 sind einander entgegengerichtet.

Aus der Halteplatte 10, die im Querschnitt mit U-Profil ausgebildet ist, sind die Vorsprünge 30, 31 am Mittelsteg angeordnet.

Bei dem Einhängen der Glastüre 3 in die Kupplungsteile 15 werden die Kupplungsteile 15 mit den Achsen 16 in die hakenartigen Vorsprünge 30 eingehängt, wobei wiederum wie bei der Montage des Scharnierarmes 4 sich der Kupplungsteil 15 in einem Winkel zur Halteplatte 10 befindet.

Anschließend wird der Kupplungsteil 15 in bezug auf die Fig. 5 im Uhrzeigersinn gedreht, bis die Achse 20 hinter einem Anschlag 32 der Halteplatte anliegt. Dadurch ist der Kupplungsteil 15 in bezug auf die Länge der Halteplatte 10 auf der Halteplatte 10 fixiert.

Der Kupplungsteil 15 befindet sich dabei zwischen den beiden Seitenstegen 10' der Halteplatte 10.

Am Kupplungsteil 15 lagert mittels einer Achse 21 der Kipphebel 13, der von einer Feder 14 beaufschlagt wird. Wird der Kupplungsteil 15 in die in der Fig. 5 gezeigte Stellung relativ zur Halteplatte 10 gebracht, rastet der Kipphebel 13 hinter dem Vorsprung 31 der Halteplatte 10 ein und der Kupplungsteil 15 ist auf der Halteplatte 10 arretiert.

Im Ausführungsbeispiel lagert im Gelenkhebel 8 eine Andrückplatte 33, die mittels eines Stiftes 34 am Gelenkhebel 8 gehalten ist. Diese Andrückplatte 33 wird von einer ebenfalls im Gelenkhebel 8 gelagerten Schenkelfeder 35 beaufschlagt und drückt auf einen Steuerkörper 36, der fix mit dem Gelenkhebel 12 verbunden ist. Der Steuerteil 36 ist vorzugsweise ein Kunststoffteil, während die Platte 33 vorzugsweise als Metallplatte ausgebildet ist.

Durch die Andrückplatte 33 und die Schenkelfeder 35 wird das Scharnier, auch wenn es nur unvollständig geschlossen wurde, immer in die Schließstellung gedrückt und die Glastüre 3 daher exakt geschlossen.

Der Kupplungsteil 15 weist, wie insbesondere aus der Fig. 7 ersichtlich, zwei Wangen 15' auf, die durch die beiden Achsen 16, 20 und den Stift 21, der den Kipphebel 13 trägt, verbunden sind.

Die Feder 14, die den Kipphebel 13 beaufschlagt, wird vorteilhaft von einer Blattfeder gebildet.

An mindestens einer Wange 15' des Kupplungsteiles 15 ist ein Vorsprung 37 ausgebildet, an dem ein Arm 38 des Kipphebels 13 anschlägt, wenn der Kupplungsteil 15 nicht in der Halteplatte 10 verankert ist.

Die Seitenstege 10' der Halteplatte 10 sind mit vorspringenden Begrenzungskanten 39 versehen, die bei geschlossenem Scharnier in korrespondierenden Vertiefungen 40 in den Seitenstegen 8' des Gelenkhebels 8 aufgenommen sind.

Auch der Gelenkhebel 8 ist im Querschnitt mit U-Profil ausgebildet und der Gelenkhebel 8 und die Halteplatte 10 ergänzen sich bei geschlossenem Scharnier im Querschnitt gesehen zu einem Rechteck.

## Patentansprüche

1. Scharnier mit einer an einer Möbelseitenwand befestigbaren Grundplatte (5) und einem mittels eines Zwischenstückes (2) auf der Grundplatte (5) verankerten, und auf dem Zwischenstück (2) tiefen - und fugenverstellbar gehaltenen Scharnierarm (4), wobei der Scharnierarm (4) über das Zwischenstück (2) mittelbar an der Grundplatte (5) gehalten ist, indem das Zwischenstück (2) an einer ersten Lagerstelle in die Grundplatte (5) einhängbar und an einer zweiten Lagerstelle durch eine federnde Rastverbindung gehalten ist, und der Scharnierarm (4) über mindestens zwei Gelenkhebel (8, 9, 11, 12) mit einer türseitigen Verankerungseinrichtung verbunden ist, **dadurch gekennzeichnet, daß** die türseitige Verankerungseinrichtung eine an einer Glastüre (3) befestigbare Halteplatte (10) umfaßt, in die ein an den Gelenkhebeln (8, 9, 11, 12) angelenkter Kupplungsteil (15) einhängbar ist, auf dem ein federbeaufschlagter Kipphebel (13) lagert, der in Montagelage hinter einem hakenartigen Vorsprung (31) der Halteplatte (10) einrastet.

2. Scharnier nach Anspruch 1, **dadurch gekennzeichnet, daß** die Halteplatte (10) mit einem weiteren hakenartigen Vorsprung (30) versehen ist, bei dem der Kupplungsteil (15) einhängbar ist, und daß die beiden Vorsprünge (30, 31) in einander entgegengesetzte Richtungen weisen.

3. Scharnier nach Anspruch 2, **dadurch gekennzeichnet, daß** der Kupplungsteil (15) über zwei Gelenkachsen (16, 20) an zwei Gelenkhebeln (11, 12) angelenkt ist, daß eine der Gelenkachsen (16) bei einem der hakenartigen Vorsprünge (30) der Halteplatte (10) einhängbar ist und daß die zweite Gelenkachse (20) an einem Anschlag (32) der Halteplatte (10) anliegt, der zwischen den beiden Vorsprüngen (30, 31) an der Halteplatte (10) angeordnet ist.

4. Scharnier nach einem der Ansprüche 1 bis 3, **dadurch gekennzeichnet, daß** die Halteplatte (10) im Querschnitt mit U-Profil, mit einem Mittelsteg und zwei Seitenstegen (10') ausgeführt ist.

5. Scharnier nach Anspruch 4, **dadurch gekennzeichnet, daß** einer der Gelenkhebel (8) im Querschnitt mit U-Profil ausgeführt ist und daß die beiden U-Profile einander zu einem Rechteck ergänzen.

6. Scharnier nach Anspruch 5, **dadurch gekennzeichnet, daß** die Seitensetege (10') der Halteplatte (10) mit zu dem Gelenkhebel (8) vorspringenden Begrenzungskanten (39) ausgebildet sind, die bei geschlossenem Scharnier in korrespondierenden Vertiefungen (40) in den Seitenstegen (8') des Gelenkhebels (8) aufgenommen sind.

7. Scharnier nach einem der Ansprüche 1 bis 3, **dadurch gekennzeichnet, daß** der Kupplungsteil (15) zwei seitliche Wangen (15') umfaßt, die durch zwei Gelenkachsen (16, 20) und eine Lagerachse (21) für den Kipphebel (13) verbunden sind.

8. Scharnier nach Anspruch 7, **dadurch gekennzeichnet, daß** an mindestens einer Wange (15') ein Anschlag (37) für den Kipphebel (13) vorgesehen ist.

9. Scharnier nach mindestens einem der Ansprüche 1 bis 8, **dadurch gekennzeichnet, daß** am Scharnierarm (4) ein Zwischenstück (2) gehalten ist, auf dem ein Kipphebel (13) lagert, und daß sowohl der Scharnierarm (4) als auch der Kupplungsteil (15) durch bloßes Aufdrücken auf die Grundplatte (5) und die Halteplatte (10) an letzteren arretierbar sind.

10. Scharnier nach einem der Ansprüche 1 bis 9, **dadurch gekennzeichnet, daß** die Halteplatte (10) mit der Glastüre (3) verklebbar ist.

11. Scharnier nach den Ansprüchen 4 und 10, **dadurch gekennzeichnet, daß** sich die Klebefläche über den gesamten Bereich des Mittelsteges der Halteplatte (10) erstreckt, der an der Glastüre (3) anliegt.

12. Scharnier nach Anspruch 1, 2 und 4, **dadurch gekennzeichnet, daß** die Vorsprünge (30, 31) der Halteplatte (10) am Mittelsteg ausgebildet sind.

## Claims

1. A hinge having a base plate (5) which may be secured to a furniture side wall and a hinge arm (4) being anchored on the base plate (5), by means of an intermediate piece (2) and being groove- and depth-adjustably held on the intermediate piece (2), wherein the hinge arm (4) is held indirectly via the intermediate piece (2) on the base plate (5) by the intermediate piece (2) being able to be hooked into the base plate (5) at a first bearing point and being held at a second bearing point by a resilient engaging connection, and the hinge arm (4) being connected via at least two articulated levers (8, 9, 11, 12) with an anchoring means on the door side, **characterized in that** the anchoring means on the door side comprises a holding plate (10) which can be secured to a glass door (3), wherein a coupling part (15) articulated to the articulated levers (8, 9, 11, 12) can be hooked into the holding plate (10), wherein a spring-loaded tilting lever (13) is mounted on the coupling part (15), and wherein the spring-loaded tilting lever (13) latches, in the assembled position, behind a hook-like projection (31) on the holding plate (10).

2. A hinge according to claim 1, **characterized in that** the holding plate (10) is provided with a further hook-like projection (30) on which the coupling part (15) may be hooked, and **in that** the two projections (30, 31) point in mutually opposing directions.

3. A hinge according to claim 2, **characterized in that** the coupling part (15) is articulated by way of two articulation axes (16, 20) to two articulated levers (11, 12), **in that** one of the articulation axes (16) may be hooked on one of the hook-like projections (30) on the holding plate (10), and **in that** the second articulation axis (20) bears against a stop (32) on the holding plate (10), the stop (32) being arranged between the two projections (30, 31) on the holding plate (10).

4. A hinge according to claim 1 to 3, **characterized in that** the holding plate (10) is constructed such that its cross-section is a U-shaped profile with a middle flange and two side flanges (10').

5. A hinge according to claim 4, **characterized in that** one of the articulated levers (8) is constructed such that its cross-section is a U-shaped profile, and **in that** the two U-shaped profiles together form a rectangle.

6. A hinge according to Claim 5, **characterized in that** the side flanges (10') of the holding plate (10) are constructed with delimiting edges (39) which project towards the articulated lever (8) and, when the hinge is closed, are received in corresponding depressions (40) in the side flanges (8') of the articulated lever (8).

7. A hinge according to one of claims 1 to 3, **characterized in that** the coupling part (15) comprises two lateral cheeks (15'), which are connected by two articulation axes (16, 20) and a bearing axis (21) for the tilting lever (13).

8. A hinge according to claim 7, **characterized in that** a stop (37) is provided for the tilting lever (13) on at least one cheek (15').

9. A hinge according to at least one of claims 1 to 8, **characterized in that** there is held on the hinge arm (4) an intermediate piece (2) on which a tilting lever (13) is mounted, and **in that** both the hinge arm (4) and the coupling part (15) may be locked on the holding plate (10), simply by pressing against the base plate (5) and the holding plate (10), on the latter.

10. A hinge according to one of claims 1 to 9, **characterized in that** the holding plate (10) may be joined to the glass door (3) by adhesive means.

11. A hinge according to claims 4 and 10, **characterized in that** the adhesive means covers the whole region, which abuts the class door (3), of the middle flange on the holding plate (10).

12. A hinge according to claims 1, 2 and 4, **characterized in that** the projections (30, 31) are situated on the middle flange on the holding plate (10).

## Revendications

1. Charnière comprenant une plaque de base (5) pouvant être fixée à une paroi latérale de meuble et un bras de charnière (4) ancré sur la plaque de base (5) au moyen d'une pièce intermédiaire (2) et maintenu de manière réglable en profondeur et en ajustement sur la pièce intermédiaire (2), le bras de charnière (4) étant maintenu par la pièce intermédiaire (2) directement sur la plaque de base (5), en ce que la pièce intermédiaire (2) peut être accrochée en un premier point dans la plaque de base (5) et est maintenue en un second point par un assemblage encliquetable élastique, et le bras de charnière (4) est relié par au moins deux leviers articulés (8, 9, 11, 12) à un système d'ancrage côté porte, **caractérisée en ce que** le système d'ancrage côté porte comporte une plaque de maintien (10) pouvant être fixée à une porte vitrée (3), plaque dans laquelle peut être accrochée une pièce d'accouplement (15) articulée sur les leviers articulés (8, 9, 11, 12), pièce sur laquelle est logé un culbuteur (13) sollicité par un ressort, lequel culbuteur s'enclenche dans la position de montage derrière une saillie (31) du type crochet de la plaque de maintien (10).

2. Charnière selon la revendication 1, **caractérisée en ce que** la plaque de maintien (10) est pourvue d'une autre saillie (30) du type crochet, dans laquelle la pièce d'accouplement (15) peut être accrochée, et **en ce que** les deux saillies (30, 31) sont orientées dans des directions opposées.

3. Charnière selon la revendication 2, **caractérisée en ce que** la pièce d'accouplement (15) est articulée par deux axes articulés (16, 20) sur deux leviers articulés (11, 12), **en ce qu'**un des axes articulés (16) peut être accroché dans une des saillies du type crochet (30) de la plaque de maintien (10) et **en ce que** le second axe articulé (20) repose contre une butée (32) de la plaque de maintien (10), qui est disposée entre les deux saillies (30, 31) sur la plaque de maintien (10).

4. Charnière selon l'une quelconque des revendications 1 à 3, **caractérisée en ce que** la plaque de maintien (10) a une section transversale avec un profil en U, avec une âme centrale et deux âmes latérales (10').

5. Charnière selon la revendication 4, **caractérisée en ce qu'**un des leviers articulés (8) a une section transversale avec un profilé en U et **en ce que** les deux profilés en U se complètent pour former un rectangle.

6. Charnière selon la revendication 5, **caractérisée en ce que** les âmes latérales (10') de la plaque de maintien (10) sont formées avec des arêtes de délimitation (39) faisant saillie par rapport au levier articulé (8), lesquelles arêtes sont reçues, lorsque la charnière est fermée, dans des creux (40) correspondants dans les âmes latérales (8') du levier articulé (8).

7. Charnière selon l'une quelconque des revendications 1 à 3, **caractérisée en ce que** la pièce d'accouplement (15) comporte deux joues latérales (15'), qui sont reliées par deux axes articulés (16, 20) et un axe de support (21) pour le culbuteur (13).

8. Charnière selon la revendication 7, **caractérisée en ce qu'**il est prévu sur au moins une joue (15') une butée (37) pour le culbuteur (13).

9. Charnière selon l'une quelconque des revendications 1 à 8, **caractérisée en ce qu'**un pièce intermédiaire (2) est maintenue sur le bras de charnière (4), pièce sur laquelle est logé un culbuteur (13), et **en ce que** le bras de charnière (4) et la pièce d'accouplement (15), par une simple pression sur la plaque de base (5) et la plaque de maintien (10), peuvent être bloqués sur cette dernière.

10. Charnière selon l'une quelconque des revendications 1 à 9, **caractérisée en ce que** la plaque de maintien (10) peut être collée à la porte vitrée (3).

11. Charnière selon les revendications 4 et 10, **caractérisée en ce que** la surface de collage s'étend sur l'ensemble de la zone de l'âme centrale de la plaque de maintien (10) contre laquelle repose la porte vitrée (3).

12. Charnière selon la revendication 1, 2 et 4, **caractérisée en ce que** les saillies (30, 31) de la plaque de maintien (10) sont conçues sur l'âme centrale.
